# EUROPÄISCHE PATENTSCHRIFT

(11) **EP 2 279 058 B1**
(45) Veröffentlichungstag und Bekanntmachung des Hinweises auf die Patenterteilung: **23.11.2011**
(21) Anmeldenummer: 09733179.7
(22) Anmeldetag: 13.03.2009
(51) Int. Cl.: B24B 23/02, B25F 5/00

(54) **WERKZEUGMASCHINE MIT ELEKTRISCHEM ANTRIEBSMOTOR**
MACHINE TOOL HAVING AN ELECTRIC DRIVE MOTOR
MACHINE-OUTIL AVEC MOTEUR D'ENTRAÎNEMENT ÉLECTRIQUE

(30) Priorität: 18.04.2008 DE 102008001258
(43) Veröffentlichungstag der Anmeldung: 02.02.2011
(73) Patentinhaber: Robert Bosch GmbH, 70442 Stuttgart (DE)
(72) Erfinder: Vollmer, Rainer, 73765 Neuhausen (DE); Schuller, Marcus, 72135 Dettenhausen (DE)
(86) Internationale Anmeldenummer: PCT/EP2009/052954
(87) Internationale Veröffentlichungsnummer: WO 2009/127482

(56) Entgegenhaltungen:
- EP-A- 0 023 609
- US-A- 2 456 571
- US-A- 6 062 960

## Beschreibung

Die Erfindung bezieht sich auf eine Werkzeugmaschine, insbesondere eine Handwerkzeugmaschine mit elektrischem Antriebsmotor nach dem Oberbegriff des Anspruches 1.

### Stand der Technik

Handwerkzeugmaschinen mit elektrischem Antriebsmotor, beispielsweise Winkelschleifer, weisen zur Kühlung des Motors ein Lüfterrad im Gehäuse auf, das vom Motor angetrieben wird und einen Kühlluftstrom erzeugt, der durch das Gehäuse der Handwerkzeugmaschine geleitet wird. Da im Betrieb der Handwerkzeugmaschine bei der Bearbeitung eines Werkstückes abrasive Schmutzpartikel entstehen, die über den Kühlluftstrom in das Gehäuseinnere geleitet werden, besteht die Gefahr der Verschmutzung des Antriebsmotors sowie sonstiger im Gehäuse befindlicher Werkzeugmaschinenteile. Die abrasiven Partikel können sich im Gehäuse ablagern und beispielsweise zu einem Verschleiß an Polschuh-Wickelköpfen des elektrischen Antriebsmotors führen, was einen Kurzschluss mit einhergehendem Funktionsausfall auslösen kann. Außerdem erhöhen die Schmutzpartikel die Reibung und verschlechtern die Kühlleistung des Kühlluftstromes, wodurch die Wärmeableitung herabgesetzt wird.

Aus der EP 0 023 609 A1 ist eine Werkzeugmaschine nach dem Oberbegriff des Anspruchs 1 mit einem elektrischen Antriebsmotor bekannt, der Polschuhe zur Leitung eines Magnetfeldes aufweist. Des Weiteren ist ein Lüfterrad zur Erzeugung eines durch ein Gehäuse der Werkzeugmaschine zu leitenden Kühlluftstroms vorgesehen, wobei ein Luftleitelement im Gehäuse einen Abschnitt des Strömungswegs des Kühlluftstroms bildet. Das Luftleitelement verdeckt die Polschuhe teilweise, wobei die Polschuhe außerhalb des Strömungswegs des Kühlluftstroms liegen.

### Offenbarung der Erfindung

Der Erfindung liegt die Aufgabe zu Grunde, die Funktionstüchtigkeit einer Werkzeugmaschine über einen langen Betriebszeitraum sicherzustellen.

Diese Aufgabe wird erfindungsgemäß mit den Merkmalen des Anspruches 1 gelöst. Die Unteransprüche geben zweckmäßige Weiterbildungen an.

Die erfindungsgemäße Ausführung eignet sich zur Anwendung in Werkzeugmaschinen, insbesondere in Handwerkzeugmaschinen mit elektrischem Antriebsmotor, vorzugsweise Elektrohandwerkzeugen, die zum Schleifen oder zu einer sonstigen spanenden Bearbeitung eingesetzt werden. Als elektrischer Antriebsmotor wird bevorzugt ein Wechselstrommotor, insbesondere ein Reihenschlussmotor eingesetzt. Gegebenenfalls kann auch ein Gleichstrommotor wie ein permanenterregter Motor verwendet werden. Der elektrische Antriebsmotor weist Polschuhe zur verbesserten Leitung des Magnetfeldes auf, außerdem ist dem Antriebsmotor ein Lüfterrad zugeordnet, welches von der Ankerwelle des Antriebsmotors angetrieben wird und über das ein Kühlluftstrom zur Kühlung des Motors sowie sonstiger Bauteile der Werkzeugmaschine erzeugt wird. Der Kühlluftstrom wird in das Gehäuse der Werkzeugmaschine eingeführt, am Antriebsmotor vorbeigeleitet und über Abströmöffnungen wieder aus dem Gehäuse abgeleitet.

Erfindungsgemäß ist im Gehäuse ein Luftleitelement vorgesehen, das bevorzugt an einer Stirnseite des Elektromotors angeordnet ist und einen Abschnitt des Strömungswegs des Kühlluftstroms innerhalb des Gehäuses bildet. Das Luftleitelement verdeckt die Polschuhe zumindest teilweise, so dass der betreffende Abschnitt der Polschuhe außerhalb des Strömungswegs des Kühlluftstroms liegt.

Diese Ausführung hat den Vorteil, dass die Polschuhe vor den abrasiven Schmutzpartikeln, die im Kühlluftstrom mitgeführt werden, geschützt sind. Der abrasive Staub kann sich nicht an den Polschuhen, insbesondere an Wickelköpfen der Polschuhe ablagern. Die Polschuhe sind über das Luftleitelement mechanisch vor Verschmutzung geschützt.

Ein weiterer Vorteil liegt in dem optimierten Strömungsverlauf, insbesondere im Bereich der Polschuhe, da das Luftleitelement zusätzlich zum Schutz der Polschuhe auch einen Teil des Strömungsweges des Kühlluftstromes bildet, wobei über die Form des Luftleitelementes Einfluss auf die Strömung genommen werden kann. Außerdem werden Luftverwirbelungen im Bereich der Polschuhe vermieden, die auf der dem Strömungsweg abgewandten Seite des Luftleitelementes angeordnet sind. Da störende Einflüsse auf den Strömungsverlauf entfallen bzw. zumindest reduziert sind, die mit Druckunterschieden einhergehen, wird auch ein angenehmeres Geräuschbild erzielt, weil in der Strömung keine hohen Frequenzen und auch nur geringere Amplituden erzeugt werden.

Des Weiteren wird auch eine Geräuschabschirmung des Rotors des elektrischen Antriebsmotors erzielt, so dass geringere Motorgeräusche nach außen dringen. Schließlich entsteht im elektrischen Antriebsmotor eine geringere Verlustleistung, da weniger Verwirbelungen entstehen, die dem Antriebsmotor durch Druckschwankungen mechanische Energie entziehen.

Gemäß einer bevorzugten Weiterbildung weist das Luftleitelement einen die Stirnseite der Polschuhe aufnehmenden und außerhalb des Strömungswegs des Kühlluftstroms liegenden Polschuhaufnahmeabschnitt auf. Das Luftleitelement ist vorzugsweise als Luftleitring ausgebildet, wobei der Polschuhaufnahmeabschnitt zweckmäßigerweise einen Ringraum bildet, der radial außerhalb eines zylindrischen Luftleitstutzens liegt, der Bestandteil des Luftleitringes ist. Der Luftleitstutzen begrenzt auf einer Seite den Strömungsweg des Kühlluftstroms und auf der gegenüberliegenden Seite seiner Wandung die Polschuhe, die vom Stutzen überdeckt werden. Vorteilhafterweise liegen die Polschuhe radial außerhalb des Strömungswegs, so dass der als Ringraum ausgebildete Polschuhaufnahmeabschnitt im Luftleitring ebenfalls außerhalb des Strömungsweges liegt. Dementsprechend wird der Kühlluftstrom zwischen dem Anker des bevorzugt als Innenläufermotor ausgebildeten Elektromotors und dem Stator axial durch den Motor geführt. Bei dieser Luftführung werden sowohl die Statorteile als auch die Anker- bzw. Rotorteile des Elektromotors gekühlt.

An dem Luftleitelement ist mindestens eine in den Strömungsweg einragende Strömungsschaufel ausgebildet, die insbesondere radial zum Strömungsweg gerichtet ist, um eine verbesserte bzw. in einer bestimmten Weise gewünschte Strömungsführung zu erreichen. Die Strömungsschaufel kann hierbei einen festen, nicht veränderlichen Bestandteil des Luftleitringes bilden, oder, gemäß alternativer Ausführung, beweglich am Luftleitelement gehalten sein, beispielsweise über ein Filmscharnier oder dergleichen.

Der Strömungsstutzen im Luftleitring dient insbesondere zur Aufnahme des Lüfterrades, welches koaxial zur Anker- bzw. Rotorwelle des Elektromotors angeordnet und drehfest mit dem Rotor verbunden ist. Der Strömungsstutzen kommuniziert hierbei mit dem Aufnahmeraum im Luftleitelement, in welchem das Lüfterrad drehbar gelagert ist. Luftleitelement und Lüfterrad bilden damit eine bauliche Einheit, wodurch ein so genannter Impeller entsteht, also ein gekapselter Propeller.

Weitere Vorteile und zweckmäßige Ausführungen sind den weiteren Ansprüchen, der Figurenbeschreibung und den Zeichnungen zu entnehmen. Es zeigen:
- Fig. 1: eine schematische Darstellung einer elektrischen Handwerkzeugmaschine,
- Fig. 2: eine perspektivische Darstellung eines Elektromotors in der Handwerkzeugmaschine, mit einem an einer axialen Stirnseite des Motors angeordneten Luftleitring,
- Fig. 3: der Elektromotor einschließlich Luftleitring in einer weiteren perspektivischen Darstellung,
- Fig. 4: einen Schnitt durch den Elektromotor einschließlich Luftleitring,
- Fig. 5: der Luftleitring in einzelner, perspektivischer Darstellung,
- Fig. 6: der Luftleitring in einer weiteren Ausführung mit zusätzlichen, radial zum Strömungsweg gerichteten Strömungsschaufeln.

In den Figuren sind gleiche Bauteile mit gleichen Bezugszeichen versehen.

Die in Fig. 1 in allgemeiner Weise dargestellte Handwerkzeugmaschine 1 weist in einem Gehäuse 2 einen elektrischen Antriebsmotor 3 auf, der insbesondere als Wechselstrommotor, vorzugsweise als Reihenschlussmotor ausgebildet ist, wobei gegebenenfalls auch ein Gleichstrommotor in Frage kommt. Die Rotor- bzw. Ankerwelle 4 des Antriebsmotors 3 ist mit einer im Gehäuse drehbar gelagerten Werkzeugwelle 5 drehgekoppelt und treibt diese an, an der Werkzeugwelle 5 befindet sich ein Werkzeug 6 zur Bearbeitung eines Werkstückes.

Wie den Figuren 2 und 3 zu entnehmen, weist der elektrische Antriebsmotor 3 Polschuhe 7 auf, die insbesondere als Wickelköpfe ausgeführt sind und einen Bestandteil des Stators des Antriebsmotors bilden. Desweiteren ist ein die Polschuhe 7 ringförmig umschließendes Rückschlussteil 8 vorhanden, das ggf. auch Permanentmagnete aufweisen kann.

An einer Stirnseite des elektrischen Antriebsmotors 3 befindet sich koaxial zur Rotor- bzw. Ankerwelle 11 des Antriebsmotors ein Luftleitring 9, in welchem ein nur symbolisch eingetragenes Lüfterrad drehbar umläuft, das drehfest mit der Welle 11 gekoppelt ist. Der Luftleitring 9 umgreift das Lüfterrad 10, beide Bauteile bilden zusammen einem Impeller.

Wie Fig. 3 zu entnehmen, weist der Luftleitring 9 einen radial verjüngten und sich in Achsrichtung erstreckenden Luftleitstutzen 12 auf, der einstückig mit dem Luftleitring ausgebildet ist, welcher bevorzugt aus einem Kunststoff gefertigt ist. Der Luftleitstutzen 12 dient zur Strömungsführung von Kühlluft, welche durch das Gehäuse der Handwerkzeugmaschine geführt ist und insbesondere im Radialbereich zwischen Anker und Stator des Elektromotors axial hindurchgeleitet wird. Der Luftleitstutzen 12 bildet einen Teil des Strömungswegs für den Kühlluftstrom. Die Außenseite des Luftleitstutzens 12 begrenzt dagegen die axiale Stirnseite der Polschuhe 7.

Wie der Schnittdarstellung nach Fig. 4 zu entnehmen, ist radial außerhalb des zylindrischen Luftleitstutzens 12 ein Ringraum 13 im Luftleitring 9 zur Aufnahme der Stirnseite der Polschuhe 7 gebildet. Der Ringraum 13 bildet einen Polschuhaufnahmeabschnitt und ist radial innen von der Wandung des Luftleitstutzens 12 und radial außen von einer weiteren Wandung 14 begrenzt, die einteilig bzw. einstückig mit dem Luftleitring 9 ausgebildet ist.

Radial zwischen dem Anker 16 und den radial umgreifenden Statorteilen wie z.B. dem Rückschlussteil 8 ist ein axial verlaufender Strömungsweg 15 durch den Antriebsmotor 3 gebildet für die Kühlluft, welche durch die Umdrehung des Lüfterrades in das Gehäuse eingesaugt wird. Der Strömungsweg 15 mündet in den Luftleitstutzen 12 des Luftleitringes 9. Auf diese Weise durchströmt der Kühlluftstrom den Antriebsmotor 3 über dessen axiale Länge und wird axial über die offene Stirnseite, welche dem Luftleitstutzen 12 gegenüberliegt, aus dem Luftleitring 9 abgeleitet.

In Fig. 5 ist der Luftleitring 9 nochmals in perspektivischer Einzeldarstellung gezeigt. Zu erkennen ist der Luftleitstutzen 12, welcher bezogen auf den Außendurchmesser des Luftleitringes 9 etwa den halben Durchmesser aufweist. In Achsrichtung nimmt der Luftleitstutzen 12 maximal die halbe Länge der gesamten axialen Erstreckung des Luftleitringes 9 ein.

In Fig. 6 ist ein Luftleitring 9 in einer modifizierten Ausführung dargestellt. Einteilig mit dem Strömungsstutzen 12 sind zwei diametral gegenüberliegende, radial sich nach außen öffnende Strömungsschaufeln 17 ausgebildet, die einen Bestandteil der Wandung des Luftleitstutzens 12 bilden, jedoch gegenüber der Zylinderwandung mit radialer Komponente aufgeweitet sind und sich nach außen erstrecken. Die Strömungsschaufeln 17 öffnen sich in Richtung des Ringraumes 13, der zur Aufnahme der Polschuhe dient. Damit wird ein Strömungsweg frei gegeben zwischen dem Inneren des Luftleitstutzens 12 als Bestandteil des Strömungsweges und dem Ringraum 13, so dass ein Teilstrom des Kühlluftstromes über die geöffneten Strömungsschaufeln 17 radial in den Ringraum 13 eintreten kann und für eine zusätzliche Kühlung der Polschuhe sorgt.

Die Strömungsschaufeln 17 sind ggf. beweglich ausgebildet und zwischen der dargestellten geöffneten Position und einer geschlossenen Position zu verstellen, in denen die Strömungsschaufeln 17 in der Wandung des Luftleitstutzens 12 liegen, so dass kein radialen Übertritt von Kühlluft möglich ist. Die Schwenkbeweglichkeit der Strömungsschaufeln 17 kann beispielsweise über ein Filmscharnier gebildet sein, über das die Strömungsleitschaufeln mit der Wandung des Luftleitstutzens 12 verbunden sind. Grundsätzlich ist aber auch eine feste, unbewegliche Ausbildung der Strömungsschaufeln 17 möglich.

## Patentansprüche

1. Werkzeugmaschine, insbesondere Handwerkzeugmaschine wie zum Beispiel Winkelschleifer, mit einem elektrischen Antriebsmotor (3), der Polschuhe (7) zur Leitung eines Magnetfeldes aufweist, und mit einem Lüfterrad (10) zur Erzeugung eines durch ein Gehäuse (2) der Werkzeugmaschine (1) zu leitenden Kühlluftstroms, wobei ein Luftleitelement (9) im Gehäuse (2) einen Abschnitt des Strömungswegs (15) des Kühlluftstroms bildet, wobei das Luftleitelement (9) die Polschuhe (7) zumindest teilweise verdeckt, derart, dass die Polschuhe (7) zumindest teilweise außerhalb des Strömungswegs (15) des Kühlluftstroms liegen, **dadurch gekennzeichnet, dass** an dem Luftleitelement (9) mindestens eine in den Strömungsweg einragende Strömungsschaufel (17) ausgebildet ist.

2. Werkzeugmaschine nach Anspruch 1,
**dadurch gekennzeichnet, dass** das Luftleitelement einen die Stirnseite der Polschuhe (7) aufnehmenden, außerhalb des Strömungswegs (15) des Kühlluftstroms liegenden Polschuhaufnahmeabschnitt (13) aufweist.

3. Werkzeugmaschine nach Anspruch 1 oder 2,
**dadurch gekennzeichnet, dass** das Luftleitelement als Luftleitring (9) ausgebildet ist.

4. Werkzeugmaschine nach Anspruch 3,
**dadurch gekennzeichnet, dass** der Luftleitring (9) einen zylindrischen Luftleitstutzen (12) aufweist, wobei die Polschuhe (7) radial außerhalb des Luftleitstutzens (12) liegen.

5. Werkzeugmaschine nach Anspruch 4,
**dadurch gekennzeichnet, dass** das Lüfterrad (10) in dem Luftleitstutzen (12) im Luftleitring (9) aufgenommen ist.

6. Werkzeugmaschine nach Anspruch 2 und 4,
**dadurch gekennzeichnet, dass** der Polschuhaufnahmeabschnitt als Ringraum (13) radial außerhalb des zylindrischen Luftleitstutzens (12) ausgebildet ist.

7. Werkzeugmaschine nach Anspruch 6,
**dadurch gekennzeichnet, dass** die Strömungsschaufel (17) in den als Polschuhaufnahmeabschnitt dienenden Ringraum (13) einragt.

8. Werkzeugmaschine nach einem der Ansprüche 1 bis 7,
**dadurch gekennzeichnet, dass** die Position der Strömungsschaufel 17) veränderlich einstellbar ist.

9. Werkzeugmaschine nach einem der Ansprüche 1 bis 8,
**dadurch gekennzeichnet, dass** die Strömungsschaufel (17) radial zum Strömungsweg (15) gerichtet ist.

10. Werkzeugmaschine nach einem der Ansprüche 1 bis 9,
**dadurch gekennzeichnet, dass** der Strömungsweg (15) des Kühlluftstroms auf der radialen Innenseite der Polschuhe (7) verläuft.

## Claims

1. Machine tool, in particular handheld machine tool, for example an angle grinder, having an electric drive motor (3) which has pole shoes (7) for conducting a magnetic field, and having a fan impeller (10) for generating a cooling air stream which can be conducted through a housing (2) of the machine tool (1), wherein an air guide element (9) in the housing (2) forms a section of the flow path (15) of the cooling air stream, wherein the air guide element (9) at least partially covers the pole shoes (7) in such a way that the pole shoes (7) are situated at least partially outside the flow path (15) of the cooling air stream, **characterized in that** at least one flow vane (17) which projects into the flow path is formed on the air guide element (9).

2. Machine tool according to Claim 1, **characterized in that** the air guide element has a pole shoe accommodation section (13) which accommodates the end face of the pole shoes (7) and is situated outside the flow path (15) of the cooling air stream.

3. Machine tool according to Claim 1 or 2, **characterized in that** the air guide element is in the form of an air guide ring (9).

4. Machine tool according to Claim 3, **characterized in that** the air guide ring (9) has a cylindrical air guide nozzle (12), wherein the pole shoes (7) are situated radially outside the air guide nozzle (12).

5. Machine tool according to Claim 4, **characterized in that** the fan impeller (10) is accommodated in the air guide nozzle (12) in the air guide ring (9).

6. Machine tool according to Claims 2 and 4, **characterized in that** the pole shoe accommodation section is in the form of an annular space (13) radially outside the cylindrical air guide nozzle (12).

7. Machine tool according to Claim 6, **characterized in that** the flow vane (17) projects into the annular space (13) which serves as a pole shoe accommodation section.

8. Machine tool according to one of Claims 1 to 7, **characterized in that** the position of the flow vane (17) can be variably adjusted.

9. Machine tool according to one of Claims 1 to 8, **characterized in that** the flow vane (17) is directed radially towards the flow path (15).

10. Machine tool according to one of Claims 1 to 9, **characterized in that** the flow path (15) of the cooling air stream runs radially on the inside of the pole shoes (7).

## Revendications

1. Machine-outil, en particulier machine-outil à main telle que, par exemple, une meuleuse d'angle, comprenant un moteur d'entraînement électrique (3), qui présente des pièces polaires (7) pour conduire un champ magnétique, et comprenant une roue de ventilateur (10) pour produire un flux d'air de refroidissement à conduire à travers un boîtier (2) de la machine-outil (1), un élément de guidage d'air (9) dans le boîtier (2) formant une portion de la voie d'écoulement (15) du flux d'air de refroidissement, l'élément de guidage d'air (9) recouvrant au moins en partie les pièces polaires (7) de telle sorte que les pièces polaires (7) se situent au moins en partie en dehors de la voie d'écoulement (15) du flux d'air de refroidissement, **caractérisée en ce qu'**au moins une pale d'écoulement (17) pénétrant dans la voie d'écoulement est réalisée sur l'élément de guidage d'air (9).

2. Machine-outil selon la revendication 1,
**caractérisée en ce que** l'élément de guidage d'air présente une portion de réception de pièce polaire (13) recevant le côté frontal des pièces polaires (7), située en dehors de la voie d'écoulement (15) du flux d'air de refroidissement.

3. Machine-outil selon la revendication 1 ou 2,
**caractérisée en ce que** l'élément de guidage d'air est réalisé sous forme de bague de guidage d'air (9).

4. Machine-outil selon la revendication 3,
**caractérisée en ce que** la bague de guidage d'air (9) présente un raccord de guidage d'air cylindrique (12), les pièces polaires (7) se situant radialement à l'extérieur du raccord de guidage d'air (12).

5. Machine-outil selon la revendication 4,
**caractérisée en ce que** la roue de ventilateur (10) est reçue dans le raccord de guidage d'air (12) dans la bague de guidage d'air (9).

6. Machine-outil selon les revendications 2 et 4,
**caractérisée en ce que** la portion de réception de pièce polaire est réalisée sous forme d'espace annulaire (13) radialement à l'extérieur du raccord de guidage d'air cylindrique (12).

7. Machine-outil selon la revendication 6,
**caractérisée en ce que** la pale d'écoulement (17) pénètre dans l'espace annulaire (13) servant de portion de réception de pièce polaire.

8. Machine-outil selon l'une quelconque des revendications 1 à 7,
**caractérisée en ce que** la position de la pale d'écoulement (17) peut être ajustée de manière variable.

9. Machine-outil selon l'une quelconque des revendications 1 à 8,
**caractérisée en ce que** la pale d'écoulement (17) est orientée radialement vers la voie d'écoulement (15).

10. Machine-outil selon l'une quelconque des revendications 1 à 9,
**caractérisée en ce que** la voie d'écoulement (15) du flux d'air de refroidissement s'étend sur le côté intérieur radial des pièces polaires (7).
